# FASCICULE DE BREVET EUROPEEN

(11) **EP 0 189 359 B1**
(45) Date de publication et mention de la délivrance du brevet: **17.11.1988**
(21) Numéro de dépôt: 86440005.6
(22) Date de dépôt: 21.01.1986
(51) Int. Cl.: H01R 13/115

(54) **Cosse femelle pour connexion électrique**
Steckbuchsenendstück für eine elektrische Verbindung
Female lug for an electrical connection

(30) Priorité: 24.01.1985 FR 8501163
(43) Date de publication de la demande: 30.07.1986
(73) Titulaire: STOCKO-FRANCE S.A., Société Anonyme dite:, F-67140 Barr (FR)
(72) Inventeur: Eberhard, Jean-Jacques, F-68420 Sainte Croix en Plaine (FR)
(74) Mandataire: Aubertin, François

(56) Documents cités:
- EP-A- 0 098 650
- EP-A- 0 099 845
- DE-A- 2 628 167
- FR-A- 2 350 709

## Description

L'invention concerne une cosse femelle pour connexion électrique présentant un logement pour la languette mâle de la connexion et composée d'une semelle, d'un demi-fût et de deux parois latérales dont les deux bords libres sont recourbés au-dessus de la semelle, cette dernière ayant une patte de verrouillage pourvue d'un ergot de verrouillage s'encliquetant dans une lumière réalisée dans la languette mâle, l'extrémité libre de cette patte faisant saillie au-delà des chants arrières des bords recourbés pour former l'organe de libération, soumis à un débattement vers le bas, cette patte de verrouillage pourvue de l'ergot de verrouillage comportant une découpe en forme de «U», dont la découpe frontale est située du côté de l'ergot de verrouillage, cette découpe définissant une languette repliée pratiquement perpendiculairement à la patte vers le haut et faisant saillie au-delà des chants arrière des bords recourbés des deux parois latérales solidaires de la semelle, ladite languette comportant une extrémité supérieure repliée en direction du demi-fût.

Ce type de cosse femelle trouve son application dans toute l'industrie électrique, et plus particulièrement dans l'industrie de l'électricité automobile, où l'on a besoin d'établir un grand nombre de connexions fiables, tout en étant aisément déverrouillables.

On connaît déjà, par le document FR-A-2 530875, une cosse femelle pour connexion électrique correspondant au préambule de la revendication 1. Son organe de libération est constitué par une languette découpée dans la patte de verrouillage, et repliée vers le haut, perpendiculairement à celle-ci. L'extrémité supérieure de cette languette fait saillie au-delà des chants arrière des bords recourbés des parois latérales solidaires de la semelle, et de plus, elle est repliée en direction du demi-fût de la cosse pour pouvoir être facile-. ment accessible et manoeuvrable lors du déverrouillage de la cosse.

Cependant, du fait de ses faibles dimensions et de sa faible résistance mécanique à la flexion, la patte de verrouillage de la cosse est extrêmement fragile et constitue le point faible de la connexion. Aussi, toute manipulation incorrecte, notamment au cours du déverrouillage, risque de se solder par la destruction de la connexion, ou par l'existence d'un mauvais contact électrique entre la languette mâle et la cosse femelle. Plus précisément, lors du déverrouillage de la connexion, il faut appuyer sur la languette saillante de façon à repousser la patte de verrouillage vers le bas tel que connu en soi, et ainsi libérer l'ergot de verrouillage retenu dans la lumière réalisée dans la languette mâle. Pendant cette manoeuvre, il arrive fréquemment que la force appliquée sur la languette fasse passer la patte de verrouillage au travers de la découpe en «U» de la semelle, provoquant ainsi une flexion exagérée de celle-ci, supérieure à la limite élastique du métal. De ce fait, la patte de verrouillage ne peut plus revenir à sa position initiale, et le contact ultérieur entre la cosse femelle et la languette mâle risque d'être de mauvaise qualité, voire inexistant.

La présente invention a pour but de remédier à ces inconvénients. L'invention telle qu'elle est caractérisée dans les revendications, résout le problème consistant à pourvoir la cosse femelle de moyens permettant de limiter le débattement vers le bas de l'organe de libération, et de ne lui faire subir que de légers déplacements, afin d'éviter la fatigue et la déformation permanente du métal tout en profitant de ces moyens de limitation de débattement pour bloquer la cosse dans son boîtier isolant.

Les avantages obtenus grâce à cette invention consistent essentiellement en ceci que le risque d'une déformation excessive de la patte de verrouillage étant éliminé, un opérateur peut aisément manipuler la cosse femelle sans la détériorer, et de surcroît, sans crainte de séparer la cosse de son boîtier isolant.

L'invention est exposée ci-après plus en détail à l'aide de dessins représentant seulement un mode d'exécution.

La fig. 1 représente, en vue en élévation partiellement en coupe, une connexion comprenant la cosse femelle conforme à l'invention;

la fig. 2 représente une vue en plan de cette connexion;

la fig. 3 représente une vue en élévation partiellement en coupe d'une connexion comprenant la cosse femelle conforme à l'invention;

la fig. 4 représente une vue en élévation partiellement en coupe de la cosse femelle conforme à l'invention, reliée à une languette mâle;

la fig. 5 représente une vue en élévation partiellement en coupe de la cosse femelle conforme à l'invention, la cosse étant positionnée dans un connecteur et représentée pendant la phase de déverrouillage.

Telle que représentée sur les fig. 1, 2, 3 et 4, la connexion 1 se compose d'une cosse femelle 2 et d'une languette mâle 3, toutes deux réalisées en un matériau conducteur d'électricité.

La languette mâle 3 comporte un chant d'attaque 7 biseauté, ainsi qu'une lumière 5 pratiquée dans son corps.

La cosse femelle 2 comporte une semelle 12 servant de support, d'une part, à un demi-fût 13, d'autre part à deux parois latérales 14 et 15.

Le demi-fût 13 permet de réaliser la liaison de la cosse femelle 2 avec un conducteur électrique (non représenté), ce dernier étant serti dans le demi-fût 13.

Les parois latérales 14 et 15 ont leurs bords libres 18 et 19 recourbés au-dessus de la semelle 12, de façon à délimiter un logement 23 qui constitue un réceptacle pour la languette mâle 3.

La cosse femelle 2 comporte, en outre, une patte de verrouillage 27 destinée à retenir la languette mâle 3 dans le logement 23.

Cette patte de verrouillage 27 est obtenue par une découpe pratiquée dans la semelle 12, et ayant approximativement la forme d'un «U», dont les branches sont dirigées vers le chant frontal 6 de la cosse femelle 2.

La languette de verrouillage 27 comporte un ergot de verrouillage 4 élastique, et faisant saillie par rapport au dessus de la patte de verrouillage 27. Celle-ci comporte, en outre, un organe de libération 11 permettant d'assurer de déverrouillage de la connexion 1.

Cet organe de libération 11 est composé d'une languette 32 obtenue par une seconde découpe en forme de «U» réalisée dans ladite patte de verrouillage 27.

La languette 32 obtenue par cette découpe est repliée vers le haut selon une ligne de pliage 33 située ou-delà des chants arrière 34, 35 des bords libres 18, 19. L'extrémité supérieure 36 de cette languette 32 est recourbée notamment en direction du demi-fût 13 pour former un talon 37 facilitant la manipulation de la languette 32.

La patte de verrouillage 27 à laquelle a été conféré un certain pliage autour de la ligne pliage 28, est située au-dessus de la semelle 12 et parallèlement à celle-ci lorsque le logement 23 est vide.

Par ailleurs, la largeur de cette patte de verrouillage 27 est supérieure à l'espace libre 30 situé entre les bords recourbés 18,19.

Ainsi, lors du verrouillage de la connexion 1, la languette mâle 3 est introduite dans le logement 23 de la cosse femelle 2 jusqu'à ce que l'ergot de verrouillage 4 se trouve en face de la lumière 5 et vienne, du fait de son élasticité, s'enclencher dans celle-ci, verrouillant ainsi la connexion 1.

Il est à noter que, du fait qu'il faut protéger la patte de verrouillage 27, il ne faut lui faire subir que de légers déplacements, afin d'éviter la fatigue ou la déformation permanente du métal.

Dans l'état actuef de ta technique, ceci est réalisé uniquement lorsque le débattement de la patte de verrouillage 27 s'effectue vers le haut, puisque les chants supérieurs 20, 21 des ailes 14, 15 recourbées, forment des butées et limitent le relèvement de la patte de verrouillage 27.

Au contraire, sur la cosse conforme à la présente invention, des moyens sont également fournis pour permettre de limiter le débattement vers le bas, de l'organe de libération 11 constitué de la patte de verrouillage 27 et de la languette 32.

Dans un mode de réalisation et particulièrement simple de l'invention, ces moyens de limitation du débattement vers le bas de l'organe de libération 11 consistent en une butée d'arrêt 43 solidaire de la semelle 12 et située notamment mais non exclusivement au niveau de la découpe frontale 24.

Cette butée d'arrêt 43 peut être obtenue à partir de la découpe frontale 24 correspondant à la base de la découpe en «U», par estampage ou par matriçage d'une partie de la zone périphérique de la découpe 24, solidaire de la semelle 12.

Cette opération a pour effet de créer un aplatissement et une avancée de la zone périphérique de la découpe frontale 24, formant ainsi la butée d'arrêt 43.

De ce fait, lors du déverrouillage de la connexion 1, le débattement vers le bas de la patte de verrouillage 27 est arrêté par la butée d'arrêt 43, permettant de limiter la contrainte de flexion à une valeur acceptable pour le métal, c'est-à-dire inférieure à sa limite élastique.

Afin que le débattement de la patte de verrouillage 27 soit néanmoins suffisant pour permettre le déverrouillage en libérant l'ergot de verrouillage 4, la patte de verrouillage 27 est, au moins sur sa partie terminale 44 comportant la languette 32, inclinée vers le haut par rapport à la semelle 12.

Ceci a une autre conséquence avantageuse puisque, la connexion 1 étant en position verrouillée, la languette mâle 3 se trouve plaquée contre les chants 20, 21 de la cosse femelle 2, du fait de l'inclinaison vers le haut et de l'élasticité de la patte de verrouillage 27.

Il en résulte un meilleur contact électrique entre la languette mâle 3 et la cosse femelle 2. De plus, cette inclinaison de la patte de verrouillage 27 vers le haut contribue à rendre l'organe de libération 11 plus accessible.

Dans le cas où, comme représenté sur la fig. 5, la cosse femelle 2 selon l'invention est utilisée conjointement avec un boîtier isolant 45, elle comporte des moyens permettant de la maintenir solidaire de celui-ci lors du déverrouillage.

En effet, le boîtier isolant 45 possède préférentiellement une rampe oblique 50 aménagée sur sa face interne supérieure 51. De ce fait, lors du déverrouillage de la connexion 1 par traction du boîtier 45 vers la droite (fig. 5), la patte de verrouillage 27 est actionnée vers le bas par la rampe oblique 50.

Cependant, la butée d'arrêt 43 arrête cette course vers le bas de la patte de verrouillage 27. De ce fait, lors du déverrouillage, le sommet de la languette 32, en contact avec la rampe oblique 50 du boîtier 45, permet de retenir celui-ci de façon à ce qu'il reste fixé à la cosse femelle 2.

Ainsi, l'organe de libération 11 de la cosse femelle 2 constitue également, en coopération avec la butée d'arrêt 43, un moyen de blocage particulièrement simple et économique du boîtier isolant 45.

## Revendications

1. Cosse femelle (2) pour connexion électrique (1) présentant un logement (23) pour la languette mâle (3) de la connexion (1) et composée d'une semelle (12), d'un demi-fût (13) et de deux parois latérales (14,15) dont les deux bords libres (18,19) sont recourbés au-dessus de la semelle (12), cette dernière ayant une patte de verrouillage (27) pourvue d'un ergot de verrouillage (4) s'encliquetant dans une lumière (5) réalisée dans la languette mâle (3), l'extrémité libre de cette patte (27) faisant saillie au-delà des chants arrière (34, 35) des bords recourbés pour former l'organe de libération (11), soumis à un débattement vers le bas, cette patte de verrouillage (27) pourvue de l'ergot de verrouillage (4) comportant une découpe en forme de «U», dont la découpe frontale est située de côté de l'ergot de verrouillage (4), cette découpe définissant une languette (32) repliée pratiquement perpendiculairement à la patte (27) vers le haut et faisant saillie au-delà des chants arrière (34, 35) des bords recourbés des deux parois latérales (14, 15) solidaires de la semelle (12), ladite languette (32) comportant une extrémité supérieure (36) repliée en direction du demi-fût (13), cosse femelle (2) caractérisée en ce qu'elle comporte des moyens de limitation du débattement vers le bas de l'organe (11) de libération de la languette mâle (3) lors du déverrouillage de la connexion (1), tout en coopérant avec des moyens de blocage d'un boîtier isolant (45), pour assurer la liaison entre la cosse femelle (2) et un boîtier isolant (45).

2. Cette femelle selon la revendication 1 sur laquelle lesdits moyens de limitation du débattement vers le bas de l'organe de libération (11) consistent en une butée d'arrêt (43) solidaire de la semelle (12).

3. Cosse femelle selon les revendications 1 et 2 sur laquelle ladite butée d'arrêt (43) est située au niveau de la découpe frontale (24) de la semelle (12).

4. Cosse femelle selon la revendication 2 sur laquelle ladite butée d'arrêt (43) est obtenue par estampage.

5. Cosse femelle selon la revendication 2 sur laquelle ladite butée d'arrêt (43) est obtenue par matriçage.

6. Cosse femelle selon les revendications 1 et 2 sur laquelle lesdits moyens de blocage du boîtier isolant (45) sont constitués par la languette (32) de la patte de verrouillage (27).

7. Cosse femelle selon la revendication 1 sur laquelle ladite patte de verrouillage (27), pourvue d'une découpe en forme de «U» définissant une languette (32) repliée vers le haut, comporte une inclinaison dirigée vers le haut par rapport à la semelle (12).

## Patentansprüche

1. Steckbuchsenendstück (2) für eine elektrische Verbindung (1) mit Gehäuse (23) zum Aufnehmen der Steckzunge (3) der Verbindung (1), bestehend aus einer Sohle (12), einer Halbbuchse (13) und zwei Seitenwänden (14, 15), deren freie Kanten (18, 19) über der Sohle (12) umgebogen sind, wobei diese Sohle (12) einen Sperrfuss (27) aufzeigt, der mit einem Sperrnocken (4) versehen ist, der in eine Öffnung (5) in der Steckzunge (3) einrastet und das freie Ende dieses Fusses (27) über die hinteren Schmalseiten (34, 35) der umgebogenen Kanten hinausragt, um das Lösungsteil (11) zu bilden, das einer Bewegung nach unten unterliegt, wobei dieser mit dem Sperrnocken (4) versehene Sperrfuss (27) einen U-förmigen Ausschnitt aufzeigt, dessen Vorderausschnitt an der Seite des Sperrnockens (4) gelegen ist, wobei dieser Ausschnitt eine Zunge (32) bildet, die praktisch senkrecht zum Fuss (27) nach oben umgebogen ist und über die hinteren Schmalseiten (34, 35) der umgebogenen Kanten der fest mit der Sohle (12) verbundenen Seitenwände (14,15) hinausragt, wobei die vorerwähnte Zunge (32) ein oberes, in der Richtung der Halbbuchse (13) umgebogenes Ende (36) aufzeigt, Steckbuchsenendstück (2) dadurch gekennzeichnet, dass es Mittel zur Begrengzung der Abwärtsbewegung des Lösungsteils (11) der Steckzunge (3) beim Lösen der Verbindung (1) aufzeigt, wobei diese mit Mitteln zum Blockieren eines Isoliergehäuses (45) zusammenwirken, um die Verbindung zwischen dem Steckbuchsenendstück (2) und einem Isoliergehäuse (45) zu gewährleisten.

2. Steckbuchsenendstück gemäss Anspruch 1, bei dem die vorerwähnten Mittel zur Begrenzung der Abwärtsbewegung des Lösungsteils (11) aus einem Anschlag (43) bestehen, der fest mit der Sohle (12) verbunden ist.

3. Steckbuchsenendstück gemäss Anspruch 1 und 2, bei dem der vorerwähnte Anschlag (43) auf der Höhe des Vorderausschnittes (24) der Sohle (12) angebracht ist.

4. Steckbuchsenendstück gemäss Anspruch 2, bei dem der vorerwähnte Anschlag (43) durch Stanzen verwirklicht wird.

5. Steckbuchsenendstück gemäss Anspruch 2, bei dem der vorerwähnte Anschlag (43) durch Prägen verwirklicht wird.

6. Steckbuchsenendstück gemäss Anspruch 1 und 2, bei dem die vorerwähnten Mittel zum Blokkieren des Isoliergehäuses (45) aus der Zunge (32) des Sperrfusses (27) bestehen.

7. Steckbuchsenendstück gemäss Anspruch 1, bei dem der vorerwähnte Sperrfuss (2), der mit einem U-förmigen Ausschnitt versehen ist, der eine nach oben umgebogene Zunge (32) bildet, eine im Vergleich zur Sohle (12) nach oben gerichtete Schrägstellung aufzeigt.

## Claims

1. Female lug (2) for an electrical connection (1) presenting a housing (23) for the male tongue (3) of the connection (1) and composed of a sole (12), a half-body (13) and two lateral walls (14, 15) whose two free edges (18, 19) are bent round above the sole (12), the latter having a locking lug (27) provided with a locking stop (4) ratching into a slit (5) made in the male tongue (3), the free extremity of this lug (27) projecting beyond the rear sides (34, 35) of the edges bent round to form the release mechanism (11), subject to a downward deflection, this locking lug (27) provided with a locking stop (4) comprising a U-shaped cutout, the frontal cutout of which is situated on the side of the locking stop (4), this cutout defining a tongue (32) bent back practically perpendicular to the lug (27) upwards and projecting beyond the rear sides (34, 35) of the bent-over edges of the two lateral walls (14,15) in one piece with the sole (12), said tongue (32) comprising an upper extremity (36) bent back in the direction of the half-body (13), this female lug (2) being characterized by the fact that it comprises means of limiting the downward deflection of the mechanism (11) for the release of the male tongue (3) on the unlocking of the connection (1) while cooperating with the means of blocking of an insulating box (45) to ensure the connection between the female lug (2) and an insulating box (45).

2. Female lug according to claim 1 on which said means of limiting the downward deflection of the release mechanism (11) consist of a stop (43) in one piece with the sole (12).

3. Female lug according to claims 1 and 2 in which said stop (43) is situated at the level of the frontal cutout (24) of the sole (12).

4. Female lug according to claim 2 in which said stop (43) is obtained by stamping.

5. Female lug according to claim 2 on which said stop (43) is obtained by die stamping.

6. Female lug according to claims 1 and 2 on which said means of blocking the insulating box (45) are constituted by the tongue (32) of the locking lug (27).

7. Female lug according to claim 1 on which said locking lug (27), provided with a U-shaped cutout defining a tongue (43) bent upwards, comprises a slope directed upwards in relation to the sole (12).
